# EUROPÄISCHE PATENTSCHRIFT

(11) **EP 2 479 115 B1**
(45) Veröffentlichungstag und Bekanntmachung des Hinweises auf die Patenterteilung: **25.12.2013**
(21) Anmeldenummer: 12000102.9
(22) Anmeldetag: 11.01.2012
(51) Int. Cl.: B65D 5/42, B65D 85/60

(54) **Süßwarenverpackung**
Sweet packaging
Emballage de confiseries

(30) Priorität: 19.01.2011 DE 202011001712 U
(43) Veröffentlichungstag der Anmeldung: 25.07.2012
(73) Patentinhaber: Windel GmbH & Co. KG, 49090 Osnabrück (DE)
(72) Erfinder: Kirschner, Michael, 49504 Lotte (DE)
(74) Vertreter: Pott, Ulrich

(56) Entgegenhaltungen:
- DE-U1- 9 016 063
- DE-U1- 20 219 620
- DE-U1-202008 002 740
- GB-A- 2 405 862

## Beschreibung

Die Erfindung bezieht sich auf eine Süßwarenverpackung, insbesondere eine Schokoladenverpackung für Schokoladentafeln und -täfelchen, aus einem bedruckbaren, faltbaren Verpackungsmaterial wie beispielsweise Zellstoff mit einem von Wandungen umgrenzten, vorzugsweise quaderförmigen Aufnahmeraum für die Süßware.

Aus der DE 20 2008 002740 U1 ist so eine Süßwarenverpackung bekannt.

Süßwarenverpackungen der vorgenannten Art sind allgemein bekannt und dienen insbesondere zur Aufnahme von Schokoladentäfelchen und Napolitains. Diese sind üblicherweise aus einem faltbaren Zellstoffmaterial wie Pappe hergestellt und haben eine quaderförmige geometrische Gestalt mit seitlichen Einsteckdeckeln, die zu öffnen und zu schließen sind, um die Schokoladentafel aus der Verpackung zu entnehmen und nach teilweisem Verzehr wieder in die Verpackung zurück zu überführen. An ihren Sichtflächen sind solche Süßwarenverpackungen mit den verschiedensten Motiven versehen, sei es mit Markendarstellungen des Schokoladenherstellers aber auch mit Saisonmotiven wie beispielsweise Oster- und Weihnachtsdarstellungen. Solche Süßwarenverpackungen stehen in optisch sehr eindrucksvollen Gestaltungen zur Verfügung.

Aufgabe der Erfindung ist es, die optische Darstellung der Süßwarenverpackung beizubehalten, diese jedoch für den Benutzer noch besser nutzbar zu gestalten.

Zur Lösung dieser Aufgabe sieht die für die Süßwarenverpackung der eingangs genannten Art vor, dass zumindest eine den Aufnahmeraum begrenzenden Wandung doppellagig ausgebildet ist und eine obere Lage der Wandung gegenüber einer unteren Lage der Wandung relativ beweglich an dieser unteren Lage der Wandung festlegbar ist, wobei die obere Lage der Wandung über eine Abreissverbindung mit der unteren Lage der Wandung verbunden und als Gruß- und/oder Bildkarte ausgebildet ist.

Damit ist eine Süßwarenverpackung zur Verfügung gestellt, bei der aufgrund der doppellagigen Ausbildung zumindest einer der den Aufnahmeraum begrenzenden Wandung die obere Lage von der unteren Lage aufklappbar und mithin relativ beweglich ausgebildet ist und beispielsweise von einem Nutzer als Grußkarte beschriftet werden kann mit einem persönlichen Gruß an eine beispielsweise zu beschenkende Person. Vorzugsweise ist die obere Lage über lösbare Klebestellen an der unteren Lage fixiert, so dass die obere Lage von der unteren Lage gelöst werden kann für eine nachfolgende Beschriftung und dann zurückzuklappen ist und mit Hilfe der Klebepunkte wieder an der unteren Lage der Wandung zu fixiert werden kann. Alternativ oder zusätzlich kann auch eine die obere Lage umschließende Banderole vorgesehen sein. Die so mit dem persönlichen Gruß ausgestattete Süßwarenverpackung kann nun an eine zu beschenkende Person übergeben werden. Die so beschenkte Person kann dann die Gruß- bzw. Bildkarte wiederum aufklappen und von der unteren Lage über die Abreißverbindung lösen und wie eine separate Gruß-, Glückwünsch-, Danksagungskarte und dgl. nutzen, und zwar unabhängig von der Süßwarenverpackung bzw. der darin verpackten Süßware.

Weitere vorteilhafte Ausgestaltungen sind in weiteren Unteransprüchen, der nachfolgenden Beschreibung und der Zeichnung enthalten. In der Zeichnung zeigt:
- Fig. 1: ein Ausführungsbeispiel einer quaderförmigen Süßwarenverpackung im geschlossenen Zustand der oberen Lage der Wandung in einer perspektivischen Darstellung,
- Fig. 2: das Ausführungsbeispiel nach Fig. 1 mit einer von der unteren Lage gelösten oberen Lage der Wandung, und
- Fig. 3: das Ausführungsbeispiel nach den Fig. 1 und 2 im aufgeklappten Zustand der oberen Lage der Wandung.

Die Süßwarenverpackung ist in den Fig. 1 bis 3 allgemein mit 1 beziffert. Diese Süßwarenverpackung hat eine untere Wandung 2 sowie Seitenwandungen 3 und 4 und eine allgemein mit 5 bezifferte obere Wandung, die, wie die Fig. 2 und 3 näher zeigen, doppellagig ausgebildet ist mit einer unteren Lage 5.1 der Wandung und einer oberen Lage 5.2 der Wandung 5. Die obere Lage 5.2 der Wandung 5 ist mit der unteren Lage 5.1 der Wandung 5 über Klebestellen 6 zu verbinden und darüber hinaus über eine Perforation als Abreißverbindung 7. Die Abreißverbindung 7 kann beispielsweise auch alternativ als kerbenförmige Verbindung ausgebildet sein, die von einem Hilfsmittel wie z.B. einem Schneidmittel durchdrungen werden kann.

Die jeweils äußeren Sichtflächen der oberen Lage 5.2 und der unteren Lage 5.1 sind jeweils bedruckt, so dass nach Entfernen der oberen Lage 5.2 als Gruß- oder Bildkarte der Süßwarenverpackungscharakter erhalten bleibt, und die obere Lage 5.2 als Gruß- und/oder Bildkarte z.B. auf ihrer Rückseite 8 (Fig. 3) z.B. mit einem persönlichen Gruß beschriftet werden kann.

## Patentansprüche

1. Süßwarenverpackung (1), insbesondere Schokoladenverpackung für Schokoladentafeln und -täfelchen, aus einem bedruckbaren, faltbaren Verpackungsmaterial wie beispielsweise Zellstoff mit einem von Wandungen (2, 3, 4, 5) umgrenzten, vorzugsweise quaderförmigen Aufnahmeraum für die Süßware, dadurch gekenn-zeichnet, dass zumindest eine der den Aufnahmeraum begrenzenden Wandung (5) doppellagig ausgebildet ist und eine obere Lage (5.2) der Wandung (5) gegenüber einer unteren Lage (5.1) der Wandung (5) relativ beweglich an dieser unteren Lage (5.1) der Wandung (5) festlegbar ist, wobei die obere Lage (5.2) der Wandung (5) über eine Abreißverbindung (7) mit der unteren Lage (5.1) der Wandung (5) verbunden und als Gruß- und/oder Bildkarte ausgebildet ist.

2. Süßwarenverpackung nach Anspruch 1, **dadurch gekennzeichnet, dass** die obere Lage (5.2) der Wandung (5) über eine Perforation als Abreissverbindung (7) mit der unteren Lage (5.1) der Wandung (5) verbunden ist.

3. Süßwarenverpackung nach Anspruch 1 oder Anspruch 2, **dadurch gekennzeichnet, dass** die obere Lage (5.2) der Wandung (5) über zumindest einen lösbare Klebeverbindung (6) an der unteren Lage (5.1) der Wandung (5) fixierbar ist.

4. Süßwarenverpackung nach einem der Ansprüche 1 bis 3, **dadurch gekennzeichnet, dass** sowohl die obere Sichtfläche der oberen Lage (5.2) der Wandung (5) als auch die obere Sichtfläche der unteren Lage (5.1) der Wandung (5) mit einem Bildmotiv bedruckt ausgebildet sind.

5. Warenverpackung nach einem der Ansprüche 1 bis 4, **dadurch gekennzeichnet, dass** die der unteren Lage (5.1) der Wandung (5) zugewandte Fläche der oberen Lage (5.2) der Wandung (5) bedruckt ausgebildet ist.

6. Warenverpackung nach einem der Ansprüche 1 bis 5, **dadurch gekennzeichnet, dass** die obere Lage (5.2) der Wandung (5) über zumindest eine die obere Lage (5.2) umschließende Banderole an der unteren Lage (5.1) der Wandung (5) haltbar ist.

## Claims

1. A confectionery packaging (1), in particular a chocolate packaging for bars and tablets of chocolate, made of a printable, foldable packaging material, such as cellulose, for example, having a preferably cuboid-shaped receiving area for the confectionery which is bordered by walls (2, 3, 4, 5), **characterized in that** at least one of the walls (5) which borders the receiving area is double layered and a top layer (5.2) of the wall (5) can be fixed to a bottom layer (5.1) of the wall (5) such that it moves relative to this bottom layer (5.1), wherein the top layer (5.2) of the wall (5) is joined to the bottom layer (5.1) of the wall (5) by means of a tear-off connection (7) and is designed as a greetings and/or picture card.

2. The confectionery packaging as claimed in claim 1, **characterized in that** the top layer (5.2) of the wall (5) is joined to the bottom layer (5.1) of the wall (5) by means of a perforation as the tear-off connection (7).

3. The confectionery packaging as claimed in claim 1 or 2, **characterized in that** the top layer (5.2) of the wall (5) can be fixed to the bottom layer (5.1) of the wall (5) by means of at least one releasable adhesive connection (6).

4. The confectionery packaging as claimed in one of claims 1 to 3, **characterized in that** both the top visible surface of the top layer (5.2) of the wall (5) and the top visible surface of the bottom layer (5.1) of the wall (5) is printed with a graphical image.

5. The confectionery packaging as claimed in one of claims 1 to 4, **characterized in that** the surface of the top layer (5.2) of the wall (5) which faces the bottom layer (5.1) of the wall (5) is printed.

6. The confectionery packaging as claimed in one of claims 1 to 5, **characterized in that** the top layer (5.2) of the wall (5) can be retained on the bottom layer (5.1) of the wall (5) by means of at least one sleeve which encompasses the top layer (5.2).

## Revendications

1. Emballage de confiseries (1), en particulier emballage pour tablettes et petites tablettes de chocolats en un matériau d'emballage pliable imprimable tel que de la cellulose avec un espace de réception de préférence parallélépipédique, délimité par des parois (2, 3, 4, 5) pour les confiseries, **caractérisé en ce qu'**au moins une paroi (5) délimitant l'espace de réception est réalisée à double couche et une couche supérieure (5.2) de la paroi (5) peut être fixée par rapport à une couche inférieure (5.1) de la paroi (5) de manière relativement mobile sur cette couche inférieure (5.1) de la paroi (5), la couche supérieure (5.2) de la paroi (5) étant reliée par une liaison déchirable (7) à la couche inférieure (5.1) de la paroi (5) et étant réalisée comme une carte de voeux et/ou d'image.

2. Emballage de confiseries selon la revendication 1, **caractérisé en ce que** la couche supérieure (5.2) de la paroi (5) est reliée par une perforation comme une liaison déchirable (7) à la couche inférieure (5.1) de la paroi (5).

3. Emballage de confiseries selon la revendication 1 ou 2, **caractérisé en ce que** la couche supérieure (5.2) de la paroi (5) peut être fixée par au moins une liaison par collage (6) détachable sur la couche inférieure (5.1) de la paroi (5).

4. Emballage de confiseries selon l'une quelconque des revendications 1 à 3, **caractérisé en ce que** non seulement la surface visible supérieure de la couche supérieure (5.2) de la paroi (5) mais aussi la surface visible supérieure de la couche inférieure (5.1) de la paroi (5) sont réalisées imprimées avec un motif imagé.

5. Emballage de confiseries selon l'une quelconque des revendications 1 à 4, **caractérisé en ce que** la surface tournée vers la couche inférieure (5.1) de la paroi (5) de la couche supérieure (5.2) de la paroi (5) est réalisée imprimée.

6. Emballage de confiseries selon l'une quelconque des revendications 1 à 5, **caractérisé en ce que** la couche supérieure (5.2) de la paroi (5) peut être maintenue, par au moins une bande entourant la couche supérieure (5.2), sur la couche inférieure (5.1) de la paroi (5).
